# EUROPÄISCHE PATENTSCHRIFT

(11) **EP 1 787 169 B1**
(45) Veröffentlichungstag und Bekanntmachung des Hinweises auf die Patenterteilung: **17.06.2015**
(21) Anmeldenummer: 05790753.7
(22) Anmeldetag: 09.09.2005
(51) Int. Cl.: G03G 13/20, G03G 15/20, G03G 15/00

(54) **VERFAHREN ZUR UV-HÄRTUNG VON AUF EINEM BILDTRÄGER AUFGEBRACHTEN TONERBILDERN BEI EINER ELEKTROGRAFISCHEN DRUCK- ODER KOPIEREINRICHTUNG**
METHOD FOR UV CURING TONER IMAGES APPLIED TO AN IMAGE SUPPORT IN AN ELECTROGRAPHIC PRINTING OR COPYING DEVICE
PROCEDE DE DURCISSEMENT PAR RAYONS ULTRAVIOLETS D'IMAGES REVELEES APPLIQUEES SUR UN SUPPORT DANS LE CAS D'UNE IMPRIMANTE OU D'UNE PHOTOCOPIEUSE ELECTROGRAFIQUE

(30) Priorität: 10.09.2004 DE 102004043920
(43) Veröffentlichungstag der Anmeldung: 23.05.2007
(73) Patentinhaber: Océ Printing Systems GmbH & Co. KG, 85586 Poing (DE)
(72) Erfinder: SCHLEUSENER, Martin, 66640 Namborn (DE)
(74) Vertreter: Schaumburg & Partner Patentanwälte (GbR)
(86) Internationale Anmeldenummer: PCT/EP2005/009723
(87) Internationale Veröffentlichungsnummer: WO 2006/027264

(56) Entgegenhaltungen:
- WO-A-2005/083528
- US-B1- 6 461 782
- DR. MANFRED SUPPA: "Reinheit und Beschichtung elektronischer Baugruppen - Klima- und Kriechstromzuverlässigkeit - Schnellste Applikation von Schutzlacken mit der UV-Technologie" Juli 2004 (2004-07), LACKWERKE PETERS GMBH + CO KG , XP002354838 Seite 1 - Seite 4

## Beschreibung

Zum ein- oder mehrfarbigen Bedrucken eines Endbildträgers, z.B. eines Einzelblattes oder eines bandförmigen Aufzeichnungsträgers aus verschiedensten Materialien, z.B. Papier oder dünnen Kunststoff- oder Metallfolien, ist es bekannt, auf einem Potentialbildträger, z.B. einem Fotoleiter, bildabhängig Potentialbilder (Ladungsbilder) zu erzeugen, die den zu druckenden Bildern, bestehend aus einzufärbenden und nicht einzufärbenden Bereichen, entsprechen. Die einzufärbenden Bereiche der Potentialbilder werden mit einer Entwicklerstation (Einfärbestation) durch Toner als Tonerbild sichtbar gemacht. Anschließend werden die Tonerbilder direkt oder unter Zwischenschaltung eines Zwischenbildträgers auf den Endbildträger umgedruckt und dort fixiert.

Zum Einfärben der Potentialbilder kann dabei entweder Trockentoner oder Toner enthaltender Flüssigentwickler verwendet werden.

Die auf dem Endbildträger aufgebrachten und fixierten Tonerbilder (im folgenden Endbilder genannt) sollten Abriebfestigkeit aufweisen, temperaturbeständig sein und deren Glanz sollte den gestellten Anforderungen entsprechen. Zudem sollte ein Zusammenkleben von gegenüber liegenden Endbildern (Blocking) unterbleiben.

Trockentonerschichten können auf herkömmliche Weise während oder nach dem Fixierprozess, z.B. mittels kalter oder beheizter Walzen, unter Druck geglättet werden, wodurch der Glanz erhöht und die Neigung zum mechanischen Abrieb verringert werden kann.

Aus DE 100 64 560 A1 oder DE 100 64 552 A1 ist bekannt, bei elektrografischen Druckern Tonerbilder dadurch zu fixieren und mit Glanz zu versehen, dass das Tonerbild durch InfrarotLicht angeschmolzen wird und dann durch UV- Bestrahlung gehärtet wird, wobei sich die Viskosität erhöht. Dazu wird ein Toner verwendet, der mindestens ein Polymer aufweist.

US 5 888 689 beschreibt ein Verfahren, bei dem Tonerbilder auf einem Träger durch chemische Reaktion des Toners mit einer Schicht auf dem Träger fixiert werden. Unterstützt wird die Fixierung durch Erwärmung (z. B. Infrarot- Bestrahlung), zusätzlich kann das Tonerbild durch UV- Bestrahlung gehärtet werden.

In EP 1 437 628 A1 werden UV- härtbare Tonerpartikel und diese enthaltender Entwickler beschrieben. Die Tonerbilder werden durch Wärme (IR- Bestrahlung) fixiert und durch UV- Bestrahlung gehärtet.

DE 694 26 920 T2 offenbart Toner zur Entwicklung von elektrostatischen Tonerbildern, bei dem als Bindeharz ein Polyesterharz verwendet wird, und zwar eine Kombination eines nichtlinearen Polyesterharzes und eines linearen Polyesterharzes. Dementsprechend können die Polyesterharze einer Vernetzungsreaktion unterworfen werden.

US 2002/0118986 A1 beschreibt einen Drucker, bei dem die Fixierung von Tonerbildern durch Bestrahlung im Bereich von UV bis IR- Wellenlängen erfolgt. Dazu wird eine Strahlungsquelle vorgeschlagen.

Aus DE 101 35 865 B4 ergibt sich ein Bildaufzeichnungsverfahren, bei dem die Tonerbilder durch elektromagnetische Strahlung aufgeschmolzen und fixiert werden. Die Wellenlänge der Strahlung liegt im Bereich von 0,8 µm bis 10 µm, vorzugsweise 0,8 bis 3 µm.

Bei DE 100 64 563 A1 erfolgt die Fixierung von Tonerbildern mit elektromagnetischer Strahlung. Bei Mehrfarbendruck werden die Farben übereinander angeordnet und der Wellenbereich entsprechend der Farbe gewählt. Für gelben Toner wird ein Wellenbereich von 420 bis 460 nm gewählt, für magenta 510 bis 550 nm, für cyan 630- 670 nm. Auf diese Weise können die übereinander angeordneten Farbtonerbilder getrennt fixiert werden.

DE 100 64 566 A1 beschreibt ein Verfahren zur Steuerung des Glanzes eines Tonerbildes. Das Tonerbild wird durch Erwärmung fixiert und anschließend entsprechend dem gewünschten Tonerbildglanz noch einmal erwärmt (im UV- Bereich).

Aus EP 1 341 048 A1 ergibt sich ein Verfahren, nach dem Tonerbilder zuerst fixiert werden (durch übliche Verfahren) und anschließend mit UV- Strahlung gehärtet werden.

US 2003/0165766 A1 schildert einen elektrofotografischen Drucker, bei dem die Tonerbilder zunächst fixiert und anschließend gehärtet werden. Fixiert wird durch Vernetzung, gehärtet durch Polymerisation durch UV- oder IR- Strahlung. Die UV- Strahlung liegt im Bereich von 200 nm bis 250 nm.

Das von der Erfindung zu lösende Problem besteht darin, ein Verfahren anzugeben, mit dem einstellbar die Eigenschaften von Tonerbildern auf einem Bildträger modifiziert werden können, wie z.B. deren Abriebfestigkeit, Temperaturbeständigkeit, Glanz, Viskosität.

Dieses Problem wird durch ein Verfahren gemäß den Merkmalen des Anspruchs 1 gelöst.

Die Erfindung löst das oben gestellte Problem durch UV-IR-Bestrahlung der Tonerbilder auf dem Bildträger, z.B. einem Zwischenbildträger oder einem Endbildträger, wobei ein Tonermaterial gewählt wird, das UV- härtbare Komponenten enthält. Dieses kann z.B. lineare oder verzweigte Polyesterharze oder andere Harze aufweisen, die noch nicht sehr stark dreidimensional vernetzt sind oder anderweitig zur UV-Härtung geeignet sind. Die Intensität der durch UV- Bestrahlung erreichten Fotopolymerisation im Tonermaterial kann durch die Beigabe von Photoinitiatoren verstärkt werden.

Vorteilhaft kann das Verfahren eingesetzt werden, um bereits auf einem Endbildträger (Aufzeichnungsträger) fixierte Endbilder entsprechend den spezifischen Anforderungen an die geforderten Eigenschaften des Druckgutes bzw. an die speziellen Belastungsbedingungen bestimmter Druck- Nachverarbeitungsoder Versandbedingungen anzupassen. Weiterhin kann das Verfahren dazu eingesetzt werden, um den Transferprozess von Tonerbilder von einem Bildträger auf einen Endbildträger, insbesondere einen dicken Endbildträger, zu erleichtern oder zu ermöglichen.

Das Verfahren ist vorteilhaft einsetzbar sowohl, wenn zur Entwicklung der Potentialbilder Trockentoner als auch wenn Flüssigentwickler verwendet wird.

Weiterbildungen der Erfindung ergeben sich aus den abhängigen Ansprüchen.

Erfindungsgemäß werden die chemischen Eigenschaften des Tonermaterials und die Spektralverteilung und Leistungsdichte der Bestrahlung aufeinander abgestimmt. Dabei wird der Vorgang der UV- Härtung durch die richtige Spektralverteilung und die richtige Leistungsdichte der Strahlung optimiert.

In der Regel kann eine Strahlungsquelle verwendet werden, die eine Kombination von ultraviolettem Licht (Wellenlänge: 200 bis 400 nm, Kürzel: UV), sichtbarem Licht (Wellenlänge: 400 bis 700 nm, Kürzel: VIS) und infraroter Wärmestrahlung (Wellenlänge: 700 nm bis 10µm, Kürzel: IR) abstrahlt. Dabei wird der relative Anteil dieser Spektralbereiche so gewählt, dass in Anpassung an die chemische Zusammensetzung des fotopolymerisierbaren Tonermaterials die IR/VIS-Komponenten für die Aktivierung der zur Fotopolymerisation benötigten Bindungen (Erwärmung) verwendet werden und die UV-Komponente zur eigentlichen Härtung des fotopolymerisierbaren Tonermateriales genutzt wird. Sowohl die relativen Anteile der Spektralbereiche sowie die absolute Leistungsdichte der Strahlung müssen an die chemischen Eigenschaften der beteiligten Stoffe, an die Dicke der zu polymerisierenden Schicht und an die Prozessgeschwindigkeit des Druck -und Fixierprozesses bzw. des Nachverarbeitungsprozesses angepasst sein. Außerdem kann durch eine genügend starke IR- Bestrahlung, die vorzugsweise starke Anteile im Frequenzbereich der Hauptabsorption des verwendeten Tonermaterials enthält, eine zusätzliche bzw. stärkere Erwärmung des Tonermaterials erzeugt werden, die wiederum eine bessere Verbindung der Tonerteilchen untereinander und zum Bildträger und ggf. einen höheren Glanz der Oberfläche bewirkt.

Folgende Maßnahmen sind vorteilhaft, um eine Feinabstufung des Härtungsprozesses, eine Beeinflussung des Glanzes und der Abriebfestigkeit z.B. des Endbildes auf einem Endbildträger und der Klebewirkung bei erhöhten Temperaturen zu bewirken:
- Durch gezielten Einsatz bestimmter UV-Wellenlängenbereiche können die Fixierqualität, der Glanz und die Abriebfestigkeit des Endbildes und/ oder der Klebewirkung bei erhöhten Temperaturen entsprechend der gewünschten Eigenschaften des Endbildes und der in einer bestimmten Nachverarbeitungslinie zu erwartenden Belastung des Endbildes angepasst werden.
- Die UV-A Strahlung (Wellenlänge: 320 bis 400 nm) hat eine größere Eindringtiefe und bewirkt eine stärkere Volumenwirkung, d.h. eine Polymerisation des gesamten Schichtvolumens des Endbildes.
- Die UV-B Strahlung (Wellenlänge: 280 bis 320 nm) bewirkt infolge geringerer Eindringtiefe eine stärke Härtung des Materials an der Oberfläche als im Inneren des Endbildträgers.
- Die UV-C Strahlung (Wellenlänge: 200 bis 280 nm) wird zur Oberflächenhärtung eingesetzt.
- Der Einsatz von Schutzgas (z.B. Stickstoff) führt zu verstärkter Oberflächenhärtung des Endbildes bzw. zu einem geringerem Anteil an Photoinitiatoren im Tonerharz.
- Eine Koronabestrahlung vor und/oder während der UV-Härtung führt zu verringerter Oberflächenpolymerisation des Endbildträgers, was z.B. zur Vermeidung einer zu starken Sprödigkeit der Oberfläche und zu besserer Elastizität in der Nachverarbeitung eingesetzt werden kann.
- Durch die geeignete Kombination von Korona-Einwirkung und starker IR- Bestrahlung vor der UV- Härtung kann ein gutes Verfließen bzw. Verkleben des Tonerbildes sowie eine gute Verbindung des Tonerbildes mit der Oberfläche des Endbildträgers bei hohem Oberflächenglanz erzielt werden. Dies kann insbesondere bei schlecht haftenden Endbildträgern wie nicht gut mit dem Toner verträglichen Papieren sowie glatten Polymerfolien oder Metallfolien erforderlich sein. Wird eine besonders harte Oberfläche gewünscht, kann mit UV-C nachgehärtet werden.
- Wenn die Elastizität des Tonerbildes erhalten bleiben soll (gute Knickbeständigkeit) ist reines Oberflächenhärten mit UV-C zweckmäßig.

Die beschriebenen UV- Härtungsprozesse können auch zur vollständigen Durchfixierung von Tonerbilder verwendet werden, die im eigentlichen Fixierprozess nur "anfixiert" wurden.

Das erfindungsgemäße Verfahren bringt zudem bei der Zwischenhärtung bzw. Viskositätserhöhung oder Übertragung auf sehr dicke Endbildträger weitere Vorteile:
- Die UV-Bestrahlung kann in den oben beschriebenen Varianten bei Einsatz verringerter Bestrahlungsleistung auch zur Erhöhung der Viskosität des erwärmten Tonerbildes in beliebigen Stufen des Druckprozesses eingesetzt werden.
- Z.B. kann zur Unterstützung des Umdrucks des Tonerbildes auf einen sehr dicken Endbildträger, bei dem auch eine elektrostatische Umdruckunterstützung auf Schwierigkeiten stößt, dessen Viskosität im erwärmten Zustand derart erhöht werden, dass die gesamte Tonerschicht zusammenhängend von einem Zwischenbildträger mit geringer Oberflächenenergie (z.B. Teflon) durch Andruck auf den dicken Endbildträger (z.B. dicker Karton, Holz o.ä.) übertragen werden kann.
- Ein solcher Prozess kann dadurch optimiert werden, dass eine Korona-Vorbehandlung in Kombination mit UV-A Härtung benutzt wird, wodurch ein im Volumen zusammenhängender Tonerbildfilm mit klebriger Oberfläche erzeugt wird, was zu einer geschlossenen Übertragung des Tonerbildes mit Klebewirkung auf den Endbildträger führt.
- Ein UV-A/B-Nachhärten führt zu hinreichender Haftung und Festigkeit des Tonerbildes auf dem Endbildträger.
- Unter anderem kann man auch die MICR- Toner- Abriebfestigkeit erhöhen, wobei die Grundelastizität des Tonerbildes (gute Knickbeständigkeit) erhalten bleibt, indem man nacheinander oder gleichzeitig eine IR- und UV-C Bestrahlung durchführt.

Beim Mehrfarbendruck können die verschiedenen Farbbildauszüge nacheinander auf dem Potentialbildträger erzeugt und nacheinander entweder auf einen Zwischenbildträger oder auf den Endbildträger übertragen werden. Die Farbbildauszüge können auch direkt auf dem Potentialbildträger gesammelt und dann gemeinsam auf den Endbildträger übertragen werden oder sie können einzeln vom Potentialbildträger auf den Zwischenbildträger übertragen, auf diesem gesammelt werden und dann auf den Endbildträger übertragen werden.

Bei diesem Einsatzfall des Verfahrens kann durch angepasste UV-IR-Bestrahlung eine Härtung des aus mehreren Farbauszügen bestehenden Gesamtbildes durchgeführt werden.

Es ist auch möglich, einzelne Farbauszüge mit besonderen Glanz- oder Abriebeigenschaften zu erzeugen, um sie im Erscheinungsbild hervorzuheben oder besser unterscheidbar zu machen, indem diese Farbauszüge einer gesonderten Behandlung mit einer Folge von IR- Bestrahlung, UV- Bestrahlung und/oder einer Korona-Vorbehandlung unterworfen werden.

Z.B. kann eine Bildhärtung bei Erhaltung der Matt- Eigenschaften dadurch erzielt werden, dass zuerst eine UV-C Bestrahlung, dann eine kombinierte IR-UV-A Einwirkung erfolgen. Ein erhöhter Glanz kann dadurch erreicht werden, dass zuerst eine Koronabehandlung der Toneroberfläche, dann eine IR- Bestrahlung oder gleichzeitige Koronabehandlung mit IR- Bestrahlung erfolgen, die eine hinreichende Erweichung mit Glanzerhöhung (bis zum Verfließen des Tonerbildes) bewirken, wonach eine UV- Bestrahlung durch geführt wird. Nach einer Erweichung durch IR- Bestrahlung bzw. durch Kontakt mit einer heißen Walzen- oder Bandoberfläche kann durch Walzenprägung mit bestimmter Oberflächenrauhigkeit und nachfolgender UV-Bestrahlung eine glatte oder gezielt matte Oberfläche mit erhöhter Festigkeit und Härte erreicht werden.

Mit dem Verfahren können weiterhin Druckbildelemente erzeugt werden, die leichter abgerubbelt werden können. Durch eine besonders starke UV- Bestrahlung, vorzugsweise ohne bzw. mit geringer IR- Bestrahlung kann ein Endbild bzw. ein Teil eines Endbildes versprödet werden, was z.B. zu einer merklich reduzierten Rubbelbeständigkeit führt.

An Hand eines Ausführungsbeispieles, das in den Figuren dargestellt ist, wird die Erfindung weiter erläutert.

Es zeigen:
- Fig. 1: eine prinzipielle Darstellung einer Druck- oder Kopiereinrichtung, mit der das Verfahren durchgeführt werden kann;
- Fig. 2: die Behandlung eines Endbildes in prinzipieller Darstellung.

Aus Figur 1 ergibt sich eine prinzipielle Darstellung einer elektrografischen Druckeinrichtung. Zunächst wird ein Potentialbildträger 101, z.B. eine Fotoleitertrommel, einer Löschbelichtung 102 ausgesetzt. Anschließend erfolgt die Aufladung des Potentialbildträgers in der Station 103. Auf dem Potentialbildträger 101 werden durch bildmäßige Belichtung in der Station 104 Potentialbilder von zu druckenden Bildern erzeugt. Diese Potentialbilder werden in einer Entwicklerstation 200 durch Tonermaterial, z.B. in einem Flüssigentwickler, entwickelt. Dazu wird z.B. aus einem Entwicklervorrat 203 Flüssigentwickler entnommen und über eine Antragswalze 202 einer Applikatorwalze 201 zugeführt. Die Applikatorwalze 201 fördert den Flüssigentwickler zum Potentialbildträger 101. Anschließend wird die Applikatorwalze 201 in der Reinigungsstation 204 gereinigt.

Bei der Entwicklung der Potentialbilder auf dem Potentialbildträger 101 geht in den einzufärbenden Bereichen Toner auf den Potentialbildträger 101 über und lagert sich dort ab, in den nicht einzufärbenden Bereichen wird nahezu kein Toner zum Potentialbildträger 101 übertragen. Auf dem Potentialbildträger 101 bildet sich somit das Tonerbild. In einer Umdruckstation wird über einen Zwischenbildträger 301 das Tonerbild auf einen Endbildträger 402 übertragen. Dazu wird noch eine Gegendruckwalze 401 eingesetzt.

Der Endbildträger 402 wird schließlich einer Fixierstation 500 zugeführt, in der in bekannter Weise die Fixierung erfolgen kann.

Aus Fig. 2 ergibt sich prinzipiell die Behandlung des Endbildes 403 auf dem Endbildträger 402 entsprechend dem oben geschilderten Verfahren. Dazu ist eine Strahlungsquelle 601 vorgesehen, die die oben beschriebene Strahlung 602 abgibt. Die Strahlung 602 wird auf den Endbildträger 402 gelenkt und trifft dort auf das Endbild 403 auf. Durch die Strahlung 602 wird das Endbild 403 entsprechend dem oben geschilderten Verfahren wahlweise gehärtet oder mit Glanz versehen.

### Bezugszeichenliste

- 101: Potentialbildträger
- 102: Löschbelichtung
- 103: Aufladung 104 bildmäßige Belichtung
- 105: Reinigung des Potentialbildträgers
- 200: Entwicklerstation
- 201: Applikatorwalze
- 202: Antragswalze
- 203: Entwicklervorrat
- 204: Reinigung der Applikatorwalze
- 301: Zwischenbildträger
- 302: Reinigung des Zwischenbildträgers
- 401: Gegendruckwalze
- 402: Endbildträger
- 403: Endbild
- 500: Fixierstation
- 601: Strahlungsquelle
- 602: Strahlung

## Patentansprüche

1. Verfahren zur Modifikation von Eigenschaften von auf einem Bildträger (301, 402) aufgebrachten Tonerbildern bei einer elektrografischen Druck- oder Kopiereinrichtung,
- bei dem zur Erzeugung der Tonerbilder ein UV-härtbare Komponenten aufweisendes Tonermaterial verwendet wird,
- bei dem die Tonerbilder einer Bestrahlung mit mindestens einer IR-Komponente ausgesetzt werden, um die zur Polymerisation erforderliche Wärme zu erzeugen,
- bei dem die Tonerbilder auf einem Zwischenbildträger (301) oder die fixierten Tonerbilder auf einem Endbildträger (402) einer Bestrahlung mit einer Kombination von ultraviolettem (UV) und sichtbarem Licht (VIS) sowie infraroter Wärmestrahlung (IR) ausgesetzt werden, wodurch die Eigenschaften der Tonerbilder eingestellt werden, wobei die Tonerbilder einer UV-Bestrahlung mit UV-Komponenten ausgesetzt werden,
• deren Wellenlänge im Bereich von 320 bis 400 nm (UV-A) eingestellt wird, wenn eine Polymerisation des gesamten Schichtvolumens der Tonerbilder erreicht werden soll, und/oder
• deren Wellenlänge im Bereich von 280 bis 320 nm (UV-B) eingestellt wird, wenn eine stärkere Härtung der Tonerbilder an deren Oberfläche als in deren Innerem erreicht werden soll, und/oder
• deren Wellenlänge im Bereich von 200 bis 280 nm (UV-C) eingestellt wird, wenn die Tonerbilder nur an deren Oberfläche gehärtet werden sollen.

2. Verfahren nach Anspruch 1,
bei dem eine IR-Bestrahlung vor dem Umdruck der Tonerbilder von dem Zwischenbildträger (301) auf den Endbildträger (402) eingesetzt wird und die UV-Bestrahlung nach der Fixierstation (500) auf den Endbildträger (402) erfolgt.

3. Verfahren nach Anspruch 1,
bei dem die UV-Bestrahlung zur Erhöhung der Viskosität der Tonerbilder auf dem Zwischenbildträger (301) eingesetzt wird, so dass der Umdruck der Tonerbilder auf einen Endbildträger (402) durch Andruck erfolgen kann.

4. Verfahren nach Anspruch 1,
bei dem die Strahlung derart eingestellt wird, dass das sichtbare Licht und die IR-Strahlung die zur Aktivierung der für eine Polymerisation benötigten Wärme erzeugt und die UV-Strahlung das polymerisierbare Tonermaterial härtet.

5. Verfahren nach einem der vorhergehenden Ansprüche,
bei dem als Tonermaterial ein lineares oder verzweigtes Polyesterharz verwendet wird.

6. Elektrografische Druck- oder Kopiereinrichtung,
bei der nach einer Fixierstation (500) eine Strahlungsquelle (601) angeordnet ist, die dem auf dem Endbildträger (402) umgedruckte und fixierte Tonerbilder (403) einer Bestrahlung mit einer Kombination von ultraviolettem (UV) und sichtbarem Licht (VIS) sowie infraroter Wärmestrahlung (IR) gemäß dem Verfahren nach einem der vorhergehenden Ansprüche aussetzt.

7. Elektrografische Druck- oder Kopiereinrichtung,
bei der eine Strahlungsquelle (601) vor dem Umdruck des Tonerbildes auf den Endbildträger angeordnet ist, die den auf dem Zwischenbildträger (402) befindlichen Tonerbilder eine Bestrahlung mit zumindest infraroter Wärmestrahlung (IR) gemäß dem Verfahren nach einem der vorhergehenden Ansprüche aussetzt, um die Viskosität der Tonerbilder auf einem Zwischenbildträger (301) derart zu erhöhen, dass der Umdruck der Tonerbilder auf einen Endbildträger (402) nur durch Andruck erfolgt.

## Claims

1. A method for modification of properties of toner images applied on an image carrier (301, 402) in an electrographic printing or copying device,
- in which a toner material comprising UV curable components is used for generation of the toner images,
- in which the toner images are exposed to a radiation with at least one IR component in order to generate the heat required for polymerization,
- in which the toner images on an intermediate image carrier (301) or the fused toner images on a final image carrier (402) are exposed to a radiation with a combination of ultraviolet light (UV) and visible light (VIS) as well as infrared heat radiation (IR), as a result whereof the properties of the toner images are set, wherein the toner images are exposed to a UV radiation with UV components,
• the wavelength of which is set in the range from 320 to 400 nm (UV-A) when a polymerization of the entire layer volume of the toner images should be achieved, and/or
• the wavelength of which is set in the range from 280 to 320 nm (UV-B) when a stronger curing of the toner images should be achieved on their surface than inside them, and/or
• the wavelength of which is set in the range from 200 to 280 nm (UV-C) when the toner images should only be cured on their surface.

2. The method according to claim 1,
in which an IR exposure is used before the transfer printing of the toner images from the intermediate image carrier (301) onto the final image carrier (402) and the UV exposure occurs after the fusing station (500) on the final image carrier (402).

3. The method according to claim 1,
in which the UV exposure is used to increase the viscosity of the toner images on the intermediate image carrier (301) so that the transfer printing of the toner images onto a final image carrier (402) can occur via contact pressure.

4. The method according to claim 1,
in which the radiation is adjusted such that the visible light and the IR radiation generates the heat necessary for activation of the polymerization and the UV radiation cures the polymerizable toner material.

5. The method according to one of the preceding claims,
in which a linear or a branched polyester resin is used as a toner material.

6. An electrographic printing or copying device,
in which after the fusing station (500) a radiation source (601) is arranged that exposes the toner images (403) transfer-printed and fused onto the final imager carrier (402) to a radiation with a combination of ultraviolet light (UV) and visible light (VIS) as well as infrared heat radiation (IR) according to the method according to one of the preceding claims.

7. An electrographic printing or copying device,
in which a radiation source (601) is arranged before the transfer printing of the toner image onto the final image carrier, which radiation source exposes the toner images present on the intermediate image carrier (402) to a radiation with at least infrared heat radiation (IR) according to the method according to one of the preceding claims to increase the viscosity of the toner images on an intermediate image carrier (301) such that the transfer printing of the toner images onto a final image carrier (402) occurs via contact pressure only.

## Revendications

1. Procédé pour la modification de propriétés d'images de toner appliquées sur un support d'image (301, 402) dans un dispositif électrographique d'impression ou de copie,
- dans lequel un matériau de toner comprenant des composants durcissables aux UV est utilisé pour former l'image de toner,
- dans lequel les images de toner sont exposées à un rayonnement comprenant au moins une composante IR afin de produire la chaleur nécessaire à la polymérisation,
- dans lequel les images de toner présentes sur un support d'image intermédiaire (301) ou les images de toner fixées sur un support d'image final (402) sont exposées à une combinaison de lumières ultraviolette (UV) et visible (VIS) ainsi qu'à un rayonnement thermique infrarouge (IR), pour ainsi régler les propriétés des images de toner, dans lequel les images de toner sont exposées à un rayonnement UV comprenant des composantes UV,
- dont les longueurs d'onde sont réglées dans la région de 320 à 400 nm (UV-A) lorsqu'une polymérisation de l'ensemble du volume des couches des images de toner doit être obtenue, et/ou
- dont les longueurs d'onde sont réglées dans la région de 280 à 320 nm (UV-B) lorsque le durcissement des images de toner obtenu doit être plus prononcé sur leur surface qu'à l'intérieur de celles-ci, et/ou
- dont les longueurs d'onde sont réglées dans la région de 200 à 280 nm (UV-C) lorsque les images de toner ne doivent être durcies qu'en surface.

2. Procédé selon la revendication 1,
dans lequel un rayonnement IR doit être déclenché avant le transfert des images de toner depuis le support d'image intermédiaire (301) vers le support d'image final (402) et dans lequel l'exposition aux UV est effectuée après le poste de fixage (500) sur le support d'image final (402).

3. Procédé selon la revendication 1,
dans lequel l'exposition au rayonnement UV destiné à augmenter la viscosité des images de toner sur le support d'image intermédiaire (301) est déclenché de manière à ce que le transfert des images de toner sur le support d'image final (402) puisse être effectué par pressage.

4. Procédé selon la revendication 1,
dans lequel le rayonnement est réglé de manière à ce que la lumière visible et le rayonnement IR génèrent la chaleur nécessaire pour l'activation d'une polymérisation et à ce que le rayonnement UV durcisse le matériau de toner polymérisable.

5. Procédé selon l'une quelconque des revendications précédentes,
dans lequel une résine de polyester linéaire ou ramifiée est utilisée en tant que matériau de toner.

6. Dispositif électrographique d'impression ou de copie,
dans lequel, en aval d'un poste de fixage (500), est disposée une source de rayonnement (601) qui expose les images de toner (403) transférées et fixées sur le support d'image final (402) à un rayonnement comprenant une combinaison de lumières ultraviolette (UV) et visible (VIS) ainsi qu'à un rayonnement thermique infrarouge (IR) conformément au procédé selon l'une quelconque des revendications précédentes.

7. Dispositif électrographique d'impression ou de copie,
dans lequel, en amont du transfert de l'image de toner sur le support d'image final, est disposée une source de rayonnement (601) qui expose les images de toner se trouvant sur le support d'image intermédiaire (402) à un rayonnement comprenant au moins un rayonnement thermique infrarouge (IR) conformément au procédé selon l'une quelconque des revendications précédentes afin d'augmenter la viscosité des images de toner sur un support d'image intermédiaire (301) de manière à ce que le transfert des images de toner ne soit effectué sur un support d'image final (402) que par pressage.
